# EUROPÄISCHE PATENTSCHRIFT

(11) **EP 2 025 945 B1**
(45) Veröffentlichungstag und Bekanntmachung des Hinweises auf die Patenterteilung: **20.04.2016**
(21) Anmeldenummer: 08013782.1
(22) Anmeldetag: 31.07.2008
(51) Int. Cl.: F04D 29/52, F04D 29/68

(54) **Strömungsarbeitsmaschine mit Ringkanalwandausnehmung**
Flow working machine with ring canal wall fitting
Machine de traitement des écoulements dotée d'un creux de paroi de canal de ceinture

(30) Priorität: 10.08.2007 DE 102007037924
(43) Veröffentlichungstag der Anmeldung: 18.02.2009
(73) Patentinhaber: Rolls-Royce Deutschland Ltd & Co KG, 15827 Blankenfelde-Mahlow (DE)
(72) Erfinder: Gümmer, Volker, 15831 Mahlow (DE); Swoboda, Marius, 14532 Stahndorf (DE)
(74) Vertreter: Hoefer & Partner Patentanwälte mbB

(56) Entgegenhaltungen:
- DE-A1- 3 521 798
- DE-A1- 10 330 084
- DE-T2- 69 402 843
- GB-A- 2 408 546

## Beschreibung

Die aerodynamische Belastbarkeit und die Effizienz von Strömungsarbeitsmaschinen, beispielsweise Bläsern, Verdichtern, Pumpen und Ventilatoren, wird insbesondere durch das Wachstum und die Ablösung von Grenzschichten im Rotor- und Statorspitzenbereich nahe der Gehäuse- beziehungsweise Nabenwand begrenzt. Dies führt bei Schaufelreihen mit Laufspalt bei höherer Belastung zu Rückströmerscheinungen und dem Auftreten von Instabilität der Maschine. Strömungsarbeitsmaschinen nach dem Stand der Technik besitzen entweder keine besonderen Merkmale zur Abhilfe in diesem Bereich (siehe Fig.1) oder es werden als Gegenmaßnahme sogenannte "Casing Treatments" eingesetzt, die aus verschiedensten Konfigurationen aus Kammern und/oder eckigen Schlitzen, zumeist im Gehäuse über dem Rotor, bestehen.

Bekannte Lösungen werden beispielsweise in folgenden Dokumenten offenbart:
US 2005/0226717 A1 (Flow Control Arrangement)
DE 101 35 003 C1 (Verdichtergehäusestruktur)
DE 103 30 084 A1 (Rezirkulationsstruktur für Turboverdichter)

Die vorliegende Erfindung bezieht sich somit auf Strömungsarbeitsmaschinen wie etwa Bläser, Verdichter, Pumpen und Ventilatoren, sowohl in axialer, halbaxialer als auch in radialer Bauart. Das Arbeitsmedium oder Fluid kann gasförmig oder flüssig sein.

Die erfindungsgemäße Strömungsarbeitsmaschine kann eine oder mehrere Stufen mit jeweils einem Rotor und einem Stator umfassen.

Erfindungsgemäß besteht der Rotor aus einer Anzahl von Schaufeln, die mit der rotierenden Welle der Strömungsarbeitsmaschine verbunden sind und Energie an das Arbeitsmedium abgeben. Der Rotor ist mit freiem Schaufelende am Gehäuse ausgeführt. Der erfindungsgemäße Stator besteht aus einer Anzahl feststehender Schaufeln, die gehäuseseitig mit festem Schaufelende ausgeführt sind.

Erfindungsgemäß kann die Strömungsarbeitsmaschine vor dem ersten Rotor eine besondere Form eines Stators, ein sogenanntes Vorleitrad, aufweisen.

Erfindungsgemäß kann mindestens ein Stator oder Vorleitrad abweichend von der unbeweglichen Fixierung auch drehbar gelagert sein, um den Anströmwinkel zu verändern. Eine Verstellung erfolgt beispielsweise durch eine von außerhalb des Ringkanals zugängliche Spindel.

In besonderer Ausgestaltung kann die Strömungsarbeitsmaschine mindestens eine Reihe verstellbarer Rotoren aufweisen.

Erfindungsgemäß kann die Strömungsarbeitsmaschine alternativ auch eine Nebenstromkonfiguration derart aufweisen, dass sich der einstromige Ringkanal hinter einer bestimmten Schaufelreihe in zwei konzentrische Ringkanäle aufteilt, die ihrerseits mindestens jeweils eine weitere Schaufelreihe umfassen. Fig. 2 zeigt Beispiele erfindungsgemäß relevanter Strömungsarbeitsmaschinen.

Einfache existierende Konzepte von "Casing Treatments" in Form von Schlitzen und/oder Kammern in der Ringkanalwand bieten eine Steigerung der Stabilität der Strömungsarbeitsmaschine. Diese wird jedoch aufgrund der ungünstig gewählten Anordnung oder Formgebung nur bei Verlust an Wirkungsgrad erzielt.

Im Einzelnen betrifft die Erfindung die Form eines Abschnitts der Ringkanalwand sowie die Anordnung und Formgebung von Ausnehmungen in besagtem Ringkanalwandabschnitt im Bereich einer Schaufelreihe mit freiem Ende und Laufspalt einer Strömungsarbeitsmaschine.

Aus der DE 103 30 084 A1 ist eine Rezirkulationsstruktur für Turboverdichter vorbekannt, welche eine umlaufende Ringkammer zeigt. Am, in Strömungsrichtung gesehen, hinteren Ende, tritt Fluid um den gesamten Umfang der Ringkammer ein, wird dann gegen die Strömungsrichtung geleitet und zwischen Leitelementen durchgeführt, die schaufelartig ausgebildet sind und eine Dralländerung der Strömung bewirken. Nach Durchströmung der Leitelemente tritt die Strömung in einen ringartigen Bereich der Ringkammer ein und strömt von dort aus in den Strömungspfad zurück.

Der vorliegenden Erfindung liegt die Aufgabe zugrunde, eine Strömungsarbeitsmaschine der eingangs genannten Art zu schaffen, welche unter Vermeidung der Nachteile des Standes der Technik eine wirkungsvolle Grenzschichtbeeinflussung im Schaufelspitzenbereich aufweist.

Erfindungsgemäß wird die Aufgabe durch die Merkmalskombination des Hauptanspruchs gelöst, die Unteransprüche zeigen weitere vorteilhafte Ausgestaltungen der Erfindung.

Im Folgenden wird die Erfindung anhand von Ausführungsbeispielen in Verbindung mit den Figuren beschrieben. Dabei zeigt:
- Fig.1:: eine Skizze des Standes der Technik;
- Fig.2:: Beispiele erfindungsgemäß relevanter Strömungsarbeitsmaschinen;
- Fig.3:: eine Skizze der erfindungsgemäßen Lösung;
- Fig.4:: eine Definition erfindungsrelevanter Größen, Teil 1, Meridianschnitt;
- Fig. 5a:: eine Definition erfindungsrelevanter Größen, Teil 2, Meridianschnitt;
- Fig. 5b:: erfindungsgemäße Umrissformen der Ringkanalwandausnehmung;
- Fig. 6:: eine Definition erfindungsrelevanter Größen, Ansicht Y-Y;
- Fig. 7a:: eine Ansicht Z-Z, Teil 1;
- Fig. 7b:: eine Ansicht Z-Z, Teil 2;
- Fig. 7c:: eine Ansicht Z-Z, Teil 3.

Die Fig. 1 zeigt, markiert durch gestrichelte Umrandungen, die erfindungsrelevanten Zonen, nämlich Bereiche der Strömungsarbeitsmaschine mit freien Schaufelenden mit Laufspalt.

Die Fig.3 zeigt eine Skizze einer erfindungsgemäßen Lösung mit mindestens einer Ausnehmung, die durch eine teilweise Überlappung mit dem Laufpfad der betreffenden Schaufelreihe ausgezeichnet ist. Dabei kann es vorteilhaft sein, die Ausnehmung bzw. die Ausnehmungsgruppe ebenfalls teilweise in den beschaufelten Bereich einer möglicherweise stromauf liegenden Schaufelreihe reichen zu lassen.

Die Fig.4 zeigt einen für die Erfindung relevanten Ausschnitt aus der Strömungsarbeitsmaschine, bestehend aus dem Abschnitt einer Naben- oder Gehäusebaugruppe mit der dadurch gebildeten Ringkanalwand und der in diesem Bereich befindlichen Schaufelreihe. Die Konfiguration kann entweder eine Paarung aus einer Rotorschaufelreihe und einer Gehäusebaugruppe oder die Paarung aus einer Statorschaufelreihe und einer Nabenbaugruppe darstellen. Ebenfalls eingezeichnet sind eine optional stromauf angeordnete Schaufelreihe sowie der in die dargestellte Meridianebene projizierte Umriss der erfindungsgemäßen Ringkanalwandausnehmung. Ein kleiner Pfeil zeigt die Maschinenachsrichtung an und ein dicker Pfeil deutet die Hauptströmungsrichtung an. Weiterhin finden sich sechs kennzeichnende Punkte der Konfiguration. Das sind zunächst die Schaufelspitzenpunkte an Vorder- und Hinterkante A und B. Die vordere und hintere Begrenzung der Ringkanalwandausnehmung am Hauptströmungspfad ist mit den Punkten E und F gekennzeichnet. Zusätzlich finden sich zwei weitere Hilfspunkte C und D stromauf der betreffenden Schaufelreihe, mit deren Hilfe der Verlauf der Ringkanalwand charakterisiert wird.

Die Fig.5a zeigt eine reduzierte Darstellung der Merkmale aus Fig.4, jedoch nun mit weiteren Punkten und geometrischen Angaben. Zwischen den Schaufelspitzenpunkten A und B wird die Bezugssehnenlänge L definiert. Alle angegebenen Abstände werden in der dargestellten Meridianebene (Ebene gebildet durch Achsrichtung x und Radialrichtung r) parallel zum Verlauf der Schaufelspitze, d. h. parallel zur Verbindungslinie A-B gemessen. Der Hilfspunkt D liegt stromauf von A im Abstand d = 0,25 L.

Der Hilfspunkt C liegt stromauf von A im Abstand c = 0,75 L. Eine Gerade durch die Hilfspunkte C und D schließt mit einer Geraden durch die Schaufelspitzenpunkte A und B den Winkel alpha ein.

Erfindungsgemäß beträgt der Winkel alpha in der eingezeichneten Richtungskonvention zwischen -15° und 30°.

Erfindungsgemäß befindet sich der vordere Begrenzungspunkt der Ringkanalwandausnehmung E im Abstand e > 0 vor dem Vorderkantenpunkt A. In besonderen Fällen kann Punkt E zudem im beschaufelten Bereich einer eventuell stromauf der betrachteten Schaufelreihe befindlichen anderen Schaufelreihe angeordnet sein.

Erfindungsgemäß befindet sich der hintere Begrenzungspunkt der Ringkanalwandausnehmung F im Abstand f hinter dem Vorderkantenpunkt A, wobei 0,5 L > f > 0 gilt.

Die Orthogonale auf der Linie A-B durch den Punkt A ergibt als Schnittpunkt mit dem projizierten Umriss der Ringkanalwandausnehmung den Punkt S.

Erfindungsgemäß beträgt der Winkel beta, der in der eingezeichneten Richtung positiven Betrages ist und zwischen der Geraden durch die Schaufelspitzenpunkte A und B und einer Tangente an den Umriss der Ringkanalwandausnehmung gegeben ist, mindestens in einem Punkt des im Meridianschnitt gegebenen Umrisses der Ausnehmung zwischen S und F minimal 15° und maximal 70°. Auf diese Weise wird sichergestellt, dass das Fluid, das von der Schaufel im Überlappungsbereich (Bereich zwischen Punkten S und B) in die Ausnehmung gedrückt wird, auf effektive Weise stromaufwärts vor die Schaufelreihe gelangt.

In besonders günstiger Ausgestaltung der Ringkanalwandausnehmung beträgt der Winkel beta mindestens in einem Punkt des im Meridianschnitt gegebenen Umrisses der Ausnehmung zwischen E und S zwischen 15° und 40°. Auf diese Weise wird ein besonders schonender Wiedereintritt des Fluids stromauf der Schaufelreihe in den Hauptströmungspfad ermöglicht.

Fig.5b zeigt einige erfindungsgemäß mögliche Umrissformen der Ringkanalwandausnehmung. Dabei kann die Umrissform vollständig gekrümmt oder auch geradlinig verlaufen. Als fertigungstechnisch einfach zu erreichende erfindungsgemäße Formation der Ausnehmung gilt insbesondere die unten links und rechts in Fig.5b dargestellte Dreiecksform.

Die Fig.6 zeigt die Ansicht Y-Y, wie sie in Fig. 5a eingezeichnet ist. Dargestellt ist hier eine Paarung aus Rotorschaufelreihe und Gehäuse, die folgenden Aussagen gelten jedoch ebenfalls für die analog darstellbare Paarung aus Statorschaufelreihe und Nabe.

Die Figur zeigt zwei Schaufelspitzen in Umgebung eines Abschnittes der Gehäusewand. Die Ringkanalwand (hier beispielhaft Gehäuse) besitzt eine Reihe von Ausnehmungen, die in Umfangsrichtung verteilt angeordnet sind. In einer besonders vorteilhaften erfindungsgemäßen Lösung sind die Ausnehmungen, anders als in Fig.6 dargestellt, mit unterschiedlichen Abständen in Umfangsrichtung zueinander angeordnet. Die Ausnehmungen sind etwa an der Position ihrer maximalen Eindringtiefe in die Rangkanalwand gezeigt. Die Ausnehmungen besitzen erfindungsgemäß einen Neigungswinkel gamma gegen die Radialrichtung der Maschine. Die Neigung der Ausnehmungen beträgt erfindungsgemäß 25°< gamma < 75° und zeigt dementsprechend in die Laufrichtung der relativ zu ihnen bewegten Schaufeln. Die Größe der Eindringtiefe und die Wahl der Form am Fuß der Ausnehmung sind für die vorliegende Erfindung von untergeordneter Bedeutung und daher frei wählbar. Die Fig.7a bis 7c zeigen jeweils in der Ansicht Z-Z eine Abwicklung des Umfangs der Strömungsarbeitsmaschine im Bereich der Ringkanalwandausnehmung. Gepunktet angedeutet sind zwei Schaufeln der betreffenden Schaufelreihe, an der die Ausnehmung angeordnet ist. Dargestellt sind, in teilweise Überdeckung mit der Schaufelreihe, die Öffnungen einer Anordnung von Ausnehmungen an der Ringkanalwand. Erfindungsgemäß sind die Öffnungen in Strömungsrichtung von schlanker Natur, d. h. die Ausdehnung in Umfangsrichtung ist kleiner als die Ausdehnung senkrecht dazu.

Die Fig. 7a zeigt die Ausrichtung der Ausnehmungsöffnungen in Richtung der Maschinenachse (linke Bildhälfte) sowie eine weitere erfindungsgemäße Anordnung, bei der die schlanken Öffnungen der Ausnehmungen gegen die Maschinenachsrichtung um den Winkel delta geneigt sind. Der Winkel delta kann erfindungsgemäß Werte bis zu 35° annehmen und garantiert auf diese Weise eine entgegengesetzte Staffelung der Ausnehmungsöffnungen und der Profile der betreffenden Schaufelreihe.

Die Fig. 7b zeigt zwei erfindungsgemäße Anordnungen, bei denen im Rahmen der Erfindung unterschiedlich lange und/oder unterschiedlich positionierte Ausnehmungen entlang des Umfangs Verwendung finden.

Die Fig. 7c zeigt zwei erfindungsgemäße Anordnungen, bei denen im Rahmen der Erfindung eine Variation der Breite der Ausnehmungsöffnung in seiner Längsrichtung vorgesehen ist.

Bei der erfindungsgemäßen Strömungsarbeitsmaschine wird somit ein bislang unerreichtes Maß an raumsparender Randströmungsbeeinflussung erzielt, die zudem eine bedeutende Reduzierung des Bau- und Kostenaufwandes ermöglicht (weniger variable Statoren und Zwischenstufenabblasung), der an Maschinen nach dem Stand der Technik zur Bereitstellung einen genügenden Betriebsbereiches erforderlich wäre. Dies ist bei unterschiedlichen Arten von Strömungsarbeitsmaschinen wie Bläsern, Verdichtern, Pumpen und Ventilatoren möglich. Je nach Ausnutzungsgrad des Konzeptes sind Reduktionen der Kosten und des Gewichts für die Strömungsarbeitsmaschine von 10% bis 20% zu erzielen. Hinzu kommt eine Verbesserung des Wirkungsgrades, die mit 0,2% bis 0,5% zu beziffern ist.

### Bezugszeichenliste

- 1: Gehäuse
- 2: Welle
- 3: Rotorschaufel
- 4: Statorschaufel
- 5: Ausnehmung
- 6: Maschinenachse

## Patentansprüche

1. Strömungsarbeitsmaschine mit einem von einem Gehäuse (1) und einer rotierenden Welle (2) gebildeten Strömungspfad, in welchem Reihen von Rotorschaufeln (3) und Statorschaufeln (4) angeordnet sind, **dadurch gekennzeichnet, dass** in einem Spitzenbereich der Schaufeln (3, 4) in einer Ringkanalwandung des Gehäuses (1) und/oder der Welle (2) eine Reihe von in Umfangsrichtung verteilt angeordneten Ausnehmungen (5) angeordnet ist, wobei der Querschnitt und die Lage jeder Ausnehmung (5) wie folgt definiert sind:
- ein in Strömungsrichtung stromauf angeordneter Begrenzungspunkt E der Ausnehmung (5) weist einen Abstand e > 0 vor dem vorderen Schaufelspitzenpunkt A auf,
- ein in Strömungsrichtung stromab angeordneter Begrenzungspunkt F der Ausnehmung (5) weist einen Abstand f zu dem vorderen Schaufelspitzenpunkt A auf,
- wobei folgendes gilt: 0,5 L > f > 0,
- wobei L als Abstand der Schaufelspitzenpunkte A und B definiert ist;
- wobei die Wandung der Ausnehmung (5) einen Punkt S einschließt, welcher auf einer Orthogonalen auf der Linie A-B durch den Punkt S angeordnet ist,
- wobei eine Gerade durch die Schaufelspitzenpunkte A und B und eine Tangente an die Wandung der Ausnehmung (5) mindestens in einem Punkt der in einem Meridianschnitt gegebenen Wandung der Ausnehmung (5) zwischen den Punkten S und F einen Winkel beta einschließen, der 15° ≤ beta ≤ 70° beträgt,
- wobei alle Punkte in einer Meridianebene liegen, die durch eine Achsrichtung x der Achse (6) der Strömungsarbeitsmaschine und eine Radialrichtung r gebildet wird,
- wobei alle Abstände parallel zu einer einen vorderen Schaufelspitzenpunkt A und einen hinteren Schaufelspitzenpunkt B verbindenden Linie gemessen sind,
- wobei zwei weitere Punkte C und D den Verlauf der Ringkanalwand stromauf der Ausnehmung kennzeichnen, C im Abstand 0,75 L vor dem Schaufelspitzenpunkt A und D im Abstand 0,25 L vor dem Schaufelspitzenpunkt A, und
- wobei die Verbindungslinie A-B mit der Verbindungslinie C-D einen Winkel -15° < alpha < 30° einschließt.

2. Strömungsarbeitsmaschine nach Anspruch 1, **dadurch gekennzeichnet, dass** der Winkel beta 15° ≤ beta ≤ 40° beträgt.

3. Strömungsarbeitsmaschine nach einem der Ansprüche 1 oder 2, **dadurch gekennzeichnet, dass** der Punkt E im beschaufelten Bereich einer stromauf der betrachteten Schaufeln (3, 4) befindlichen weiteren Schaufelreihe angeordnet ist.

4. Strömungsarbeitsmaschine nach einem der Ansprüche 1 bis 3, **dadurch gekennzeichnet, dass** die Form der Wandung der Ausnehmung (5) vollständig gekrümmt ausgebildet ist.

5. Strömungsarbeitsmaschine nach einem der Ansprüche 1 bis 3, **dadurch gekennzeichnet, dass** die Form der Wandung der Ausnehmung (5) zumindest in Teilbereich geradlinig verläuft.

6. Strömungsarbeitsmaschine nach einem der Ansprüche 1 bis 5, **dadurch gekennzeichnet, dass** die Ausnehmung (5) einen Neigungswinkel gamma gegen die Radialrichtung r der Strömungsarbeitsmaschine aufweisen, der 25° ≤ gamma ≤ 75° beträgt.

7. Strömungsarbeitsmaschine nach einem der Ansprüche 1 bis 6, **dadurch gekennzeichnet, dass** eine Längskante der Ausnehmung (5) in einem Winkel delta gegen die Richtung der Maschinenachse (6) geneigt ist, wobei delta ≤ 35° ist.

8. Strömungsarbeitsmaschine nach einem der Ansprüche 1 bis 7, **dadurch gekennzeichnet, dass** mindestens eine Ausnehmung (5) in ihrem Öffnungsquerschnitt an der Ringkanalwand eine variierende Breite bzw. Ausdehnung in Umfangsrichtung aufweist.

9. Strömungsarbeitsmaschine nach einem der Ansprüche 1 bis 8, **dadurch gekennzeichnet, dass** im Falle mehrerer Ausnehmungen (5) zwei in Umfangsrichtung benachbarte Ausnehmungen unterschiedliche Positionen oder Ausdehnungen (axial wie umfangsgerichtet) besitzen.

## Claims

1. Fluid-flow machine with a flow path provided by a casing (1) and a rotating shaft (2), in which path rows of rotor blades (3) and stator blades (4) are arranged, **characterized in that** a row of recesses (5) arranged distributed in the circumferential direction is disposed in a blade (3, 4) tip area in an annulus duct wall of the casing (1) and/ or the shaft (2), where the cross-section and the position of each recess (5) are defined as follows:
- a limit point E of the recess (5) upstreamly arranged in the flow direction features a distance e > 0 to the forward blade tip point A,
- a limit point F of the recess (5) downstreamly arranged in the flow direction features a distance f to the forward blade tip point A,
- where the following applies: 0.5 L > f > 0,
- with L being defined as the distance between the blade tip points A and B,
- with the wall of the recess (5) including a point S, which is arranged on an orthogonal on line A-B through the point S,
- with a straight line through the blade tip points A and B and a tangent to the wall of the recess (5) including an angle beta amounting to 15° ≤ beta ≤ 70° in at least one point of the wall of the recess (5) provided in a meridional section between the points S and F,
- with all points lying in a meridional plane established by an axial direction x of the axis (6) of the fluid-flow machine and a radial direction r,
- with all distances being measured parallelly to a line connecting a forward blade tip point A and a rearward blade tip point B,
- with two further points C and D characterizing the course of the annulus duct wall upstream of the recess, C at a distance of 0.75 L to the blade tip point A and D at a distance of 0.25 L to the blade tip point A, and
- with the connecting line A-B and the connecting line C-D including an angle -15° < alpha < 30°.

2. Fluid-flow machine in accordance with Claim 1, **characterized in that** the angle beta amounts to 15° ≤ beta ≤ 40°.

3. Fluid-flow machine in accordance with one of the Claims 1 or 2, **characterized in that** the point E is arranged in the bladed area of a further blade row disposed upstream of the blades (3, 4) under consideration.

4. Fluid-flow machine in accordance with one of the Claims 1 to 3, **characterized in that** the wall of the recess (5) is given a completely curved shape.

5. Fluid-flow machine in accordance with one of the Claims 1 to 3, **characterized in that** the wall of the recess (5) extends rectilinearly, at least in a partial area.

6. Fluid-flow machine in accordance with one of the Claims 1 to 5, **characterized in that** the recess (5) features an inclination angle gamma amounting to 25° ≤ gamma ≤ 75° towards the radial direction r of the fluid-flow machine.

7. Fluid-flow machine in accordance with one of the Claims 1 to 6, **characterized in that** one longitudinal edge of the recess (5) is inclined against the direction of the machine axis (6) by an angle delta amounting to delta ≤ 35°.

8. Fluid-flow machine in accordance with one of the Claims 1 to 7, **characterized in that** at least one recess (5) in its opening section on the annulus duct wall features a varying width or extension in the circumferential direction.

9. Fluid-flow machine in accordance with one of the Claims 1 to 8, **characterized in that**, in the case of several recesses (5), two circumferentially adjacent recesses feature different positions or extensions (both in the axial and in the circumferential direction).

## Revendications

1. Machine à écoulement comprenant une voie d'écoulement formée par un carter (1) et un arbre (2) en rotation, dans laquelle sont disposées des rangées d'aubes de rotor (3) et d'aubes de stator (4), **caractérisée en ce que** dans une zone des bouts des aubes (3, 4) dans une paroi de canal annulaire du carter (1) et/ ou de l'arbre (2) est disposée une rangée d'évidements (5) répartis dans le sens circonférentiel, la section transversale et la position de chaque évidement (5) étant définies comme suit :
- un point limite E de l'évidement (5) situé en amont dans le sens d'écoulement est à une distance e > 0 du point de bout d'aube avant A,
- un point limite F de l'évidement (5) situé en aval dans le sens d'écoulement est à une distance f du point de bout d'aube avant A,
- où : 0,5 L > f > 0,
- sachant que L est définie comme distance entre les points de bout d'aube A et B,
- que la paroi de l'évidement (5) comporte un point S qui est situé sur une perpendiculaire à la ligne A-B qui passe par le point S,
- qu'une droite passant par les points de bout d'aube A et B et une tangente à la paroi de l'évidement (5), au moins à un point de la paroi de l'évidement (5) donnée dans une coupe méridienne entre les points S et F, inscrivent un angle bêta tel que 15° ≤ bêta ≤ 70°,
- que tous les points sont situés dans un plan méridien défini par une direction axiale x de l'axe (6) de la machine à écoulement et une direction radiale r,
- que toutes les distances sont mesurées parallèlement à une ligne reliant un point de bout d'aube avant A et un point de bout d'aube arrière B,
- que deux autres points C et D caractérisent l'allure de la paroi du canal annulaire en amont de l'évidement, C étant à la distance 0,75 L du point de bout d'aube A, et D à la distance 0,25 L du point de bout d'aube A, et
- que la ligne de jonction A-B inscrit avec la ligne de jonction C-D un angle alpha tel que -15° < alpha < 30°.

2. Machine à écoulement selon la revendication n° 1, **caractérisée en ce que** l'angle beta s'élève à 15° ≤ beta ≤ 40°.

3. Machine à écoulement selon une des revendications n° 1 ou n° 2, **caractérisée en ce que** le point E se trouve dans la zone aubagée d'une autre rangée d'aubes située en amont des aubes (3, 4) considérées.

4. Machine à écoulement selon une des revendications n° 1 à n° 3, **caractérisée en ce que** la forme de la paroi de l'évidement (5) est intégralement curviligne.

5. Machine à écoulement selon une des revendications n° 1 à n° 3, **caractérisée en ce que** la forme de la paroi de l'évidement (5) est a une allure rectiligne au moins dans une zone partielle.

6. Machine à écoulement selon une des revendications n° 1 à n° 5, **caractérisée en ce que** l'évidement (5) présente par rapport à la direction radiale r de la machine à écoulement un angle d'inclinaison gamma tel que 25° ≤ gamma ≤ 75°.

7. Machine à écoulement selon une des revendications n° 1 à n° 6, **caractérisée en ce qu'**une arête longitudinale de l'évidement (5) est inclinée selon un angle delta par rapport à la direction de l'axe de la machine (6), sachant que delta ≤ 35°.

8. Machine à écoulement selon une des revendications n° 1 à n° 7, **caractérisée en ce qu'**au moins un évidement (5) présente dans sa section transversale d'ouverture sur la paroi du canal annulaire une largeur ou une extension variante dans le sens circonférentiel.

9. Machine à écoulement selon une des revendications n° 1 à n° 8, **caractérisée en ce qu'**en présence de plusieurs évidements (5), deux évidements voisins dans le sens circonférentiel ont différentes positions ou extensions (tant dans le sens axial que circonférentiel).
